# EUROPÄISCHE PATENTSCHRIFT

(11) **EP 2 297 021 B1**
(45) Veröffentlichungstag und Bekanntmachung des Hinweises auf die Patenterteilung: **28.03.2012**
(21) Anmeldenummer: 09780647.5
(22) Anmeldetag: 15.07.2009
(51) Int. Cl.: B66F 3/12

(54) **TELESKOPARTIG ZUSAMMENSCHIEBBARER SCHERENWAGENHEBER**
TELESCOPICALLY COLLAPSIBLE SCISSOR CAR JACK
CRIC DE VOITURE À PARALLÉLOGRAMME ARTICULÉ, POUVANT ÊTRE APLATI DE MANIÈRE TÉLESCOPIQUE

(30) Priorität: 15.07.2008 DE 102008040432
(43) Veröffentlichungstag der Anmeldung: 23.03.2011
(73) Patentinhaber: Audi AG, 85045 Ingolstadt (DE)
(72) Erfinder: Milicic, Dragan, 85051 Ingolstadt (DE)
(74) Vertreter: Liebl, Thomas
(86) Internationale Anmeldenummer: PCT/EP2009/059083
(87) Internationale Veröffentlichungsnummer: WO 2010/007104

(56) Entgegenhaltungen:
- EP-A- 1 878 690
- WO-A-2005/070812
- US-A- 5 176 362

## Beschreibung

Die vorliegende Erfindung betrifft einen Wagenheber entsprechend dem Oberbegriff des Anspruches 1.

Bekannterweise werden Personenkraftfahrzeuge mit einem Wagenheber gehoben, um Reifen auszuwechseln. Da der Kofferraum eines Personenkraftfahrzeuges heutzutage mit diversen Teilen und Geräten voll gepackt ist, sollte ein Wagenheber auch kleine Dimensionen besitzen, um untergebracht werden zu können. Hierbei darf natürlich die sichere Funktionsweise des Wagenhebers nicht beeinträchtigt werden. Aus der DE 10 2004 003 177 B4 ist ein Scherenwagenheber gemäß dem Oberbegriff des Anspruchs 1 bekannt, bei dem die Kinematikpunkte mit einteiligen Tragarmen verbunden sind. Zusammengeklappt hat der oben genannte Wagenheber eine maximale Länge, die der Hubhöhe proportional ist. Bei größeren Hubhöhen ist dieser Wagenheber im Kofferraum eines Personenkraftfahrzeuges schwer unterzubringen.

Aufgabe der vorliegenden Erfindung ist es somit einen Scherenwagenheber zu schaffen, der zum Verstauen ohne Beeinträchtigung der Funktionssicherheit in ein geringeres Transportvolumen veränderbar ist.

Diese Aufgabe wird durch einen Wagenheber mit den Merkmalen des Anspruchs 1 gelöst.

Erfindungsgemäß weist der Scherenwagenheber eine Spindel, einen Fuß, einen Tragkopf, eine Traverse und einen Spindelaufnehmer mit einer Bohrung mit einem Innengewinde zum Aufnehmen der Spindel auf. Der Fuß und der Tragkopf sind mittels jeweils einem Tragarm mit der Traverse und dem Spindelaufnehmer drehbar verbunden, wobei die Tragarme im Bereich des Fußes und des Tragkopfes und/oder im Bereich der Traverse und des Spindelaufnehmers miteinander gekoppelt sind. Des Weiteren ist die Spindel mit der Traverse und dem Spindelaufnehmer gekoppelt, so dass beim Drehen der Spindel der Abstand zwischen Spindelaufnehmer und Traverse veränderbar ist. Vorteilhafterweise sind die Tragarme in ihrer Länge teleskopartig veränderbar, so dass der Scherenwagenheber ohne Beeinträchtigung der Funktionssicherheit zu einem geringeren Volumen zusammenschiebbar ist, um ihn im Kofferraum eines Fahrzeugs platzsparend verstauen zu können.

Weist die Spindel, entlang ihrer Längsachse eine Zugrichtung, Druckrichtung und Drehrichtung auf, so ist es besonders vorteilhaft, wenn die Spindel zumindest im ausgefahrenen Zustand zum Verkleinern mit der Traverse in Druckrichtung nicht gekoppelt ist. Beim Zusammenschieben der teleskopartig veränderbaren Tragarme kann die Spindel somit in Druckrichtung ausweichen, so dass eine einfache Volumenverkleinerung des Scherenwagenhebers bewirkt wird.

Ebenso ist es vorteilhaft, wenn die Spindel eine Länge aufweist, die im Wesentlichen kleiner oder gleich der doppelten Länge eines Tragarms im zusammengeschobenen Zustand ist. Somit kann ein sehr kleines Verstauvolumen des Scherenwagenhebers bewirkt werden, da die Spindel im zusammengeschobenen Zustand nicht über den Spindelaufnehmer oder die Traverse übersteht.

Zur Verringerung des Verstauvolumens ist es besonders vorteilhaft, wenn die Traverse ein Führungsrohr zum zumindest teilweisen Aufnehmen der Spindel aufweist, wobei das Führungsrohr in der Traverse koaxial mit der Längsachse der Spindel drehbar gelagert ist, insbesondere durch ein Kugellager, und die Spindel entlang ihrer Längsachse innerhalb des Führungsrohrs in eine Betriebsposition und eine Verstauposition verschiebbar ist, wobei die Spindel zumindest in der Betriebsposition mit dem Führungsrohr in Zugrichtung und Drehrichtung gekoppelt ist, so dass durch Drehen des Führungsrohrs der Abstand zwischen Spindelaufnehmer und Traverse veränderbar ist. Hierdurch ist ein Überstehen der Spindel über den Spindelaufnehmer im zusammengeschobenen Zustand weitgehend ausgeschlossen.

Diesbezüglich ist es ebenso vorteilhaft, wenn die Spindel in der zweiten Verstauposition nicht über das der Spindel abgewandte Ende des Führungsrohrs hinausragt, so dass ein möglichst geringes Verstauvolumen des Scherenwagenhebers begünstigt wird.

Vorteilhafterweise bestehen die Tragarme aus einem ersten Teil und einem zweiten Teil, die ineinander verschiebbar sind, so dass die Breite des Scherenwagenhebers im Wesentlichen um die Hälfte reduzierbar ist.

Zum sicheren Anheben von Lasten ist es besonders vorteilhaft, wenn die Tragarme im ausgefahrenen Zustand, insbesondere mittels eines Verriegelungselements, verriegelbar sind, so dass ein unbeabsichtigtes Zusammenschieben der Tragarme ausgeschlossen ist.

Um bei der Ver- und Entriegeln ein leichte Handhabung zu gewährleisten, ist es vorteilhaft, wenn das Verriegelungselement ein Verriegelungsstift ist, der im ausgefahrenen Zustand im Überlappungsbereich des ersten Teils mit dem zweiten Teil, die beide jeweils mindestens eine Bohrung aufweisen, durch die kongruenten übereinanderliegenden Bohrungen zum Verriegeln einführbar ist.

Vorteilhafterweise ist der Verriegelungsstift mittels einer flexiblen Klammer mit dem Tragarm verbunden, so dass im entriegelten Zustand ein Verlust des Verriegelungsstiftes weitgehend ausgeschlossen ist.

Um ein Kopplung der Spindel mit dem Führungsrohr in Zugrichtung und in Drehrichtung zu gewährleisten, ist es besonders vorteilhaft, wenn das Führungsrohr mit einer inneren radialen Wand und einer äußeren radialen Wand in Längsrichtung ein Sackloch aufweist, das mit einem Innenmehrkant, insbesondere einem Innensechskant, und einer Bohrung, die einen größeren Durchmesser als die Spindel aufweist, versehen ist. Diesbezüglich ist es ebenso vorteilhaft, wenn die Spindel an einem Ende einen Spindelmitnehmer aufweist, der die Spindel mit dem Führungsrohr drehfest verbindet.

Erfindungsgemäß weist der Scherenwagenheber eine Spindel, Spindelaufnehmer, Traversen, Kugellager, einen Tragkopf und einen Fuß auf, wobei die zweiteiligen im Fuß und im Tragkopf drehbaren und mit einem Stift pro Seite zusammenverbundenen Tragarme des Scherenwagenhebers verschiebbar und verriegelbar sind, wobei die Spindel, die mit dem Spindelmitnehmer versehen ist, axial verschiebbar ist und beim Zusammen- und Auseinanderschieben im Führungsrohr gleichzeitig automatisch verschoben wird. Dadurch dass die Spindel und die Tragarme oben und unten zusammenschiebbar sind, hat der Scherenwagenheber im Anlieferungszustand eine bedeutend kleinere Länge und kann somit leicht im Kofferraum eines Personenkraftfahrzeuges untergebracht werden.

Vorteilhafte Ausführungen der Erfindung sind in den Unteransprüchen beschrieben.

Ein Ausführungsbeispiel der Erfindung ist in den Zeichnungen dargestellt und wird im Folgenden näher beschrieben. Es zeigt:
- **Figur 1**: eine perspektivische Ansicht eines Scherenwagenhebers,
- **Figur 2**: eine Seitenansicht,
- **Figur 3**: eine Frontansicht,
- **Figur 4**: eine Draufsicht,
- **Figur 5**: einen Schnitt A-A,
- **Figur 6**: eine Detailansicht T des Spindelendes,
- **Figur 7**: einen Teilschnitt Traverse-Lagerseite,
- **Figur 8**: einen Schnitt B-B durch das Handrad,
- **Figur 9**: einen Schnitt C-C durch den Spindelmitnehmer,
- **Figur 10**: eine Detailansicht U des Führungsrohrs,
- **Figur 11**: eine Ansicht R senkrecht auf den Zusammenbau-Tragarm-oben,
- **Figur 12**: einen Schnitt D-D durch die Verriegelungsstifte,
- **Figur 13**: eine Draufsicht auf den Zusammenbau-Tragarm-unten,
- **Figur 14**: einen Schnitt E-E durch die Verriegelungsstifte,
- **Figur 15**: einen Schnitt F-F durch die Traverse-Lagerseite,
- **Figur 16**: einen Schnitt G-G durch die Traverse Gewindeseite,
- **Figur 17**: eine Seitenansicht im zusammengeschobenen Zustand,
- **Figur 18**: einen Schnitt A-A im zusammengeschobenen Zustand,
- **Figur 19**: eine Draufsicht auf den Scherenwagenhaber im zusammengeschobenen Zustand,
- **Figur 20**: eine Explosionsdarstellung des Tragarm-Traverse-oben und Tragarm-Tragkopf,
- **Figur 21**: eine Explosionsdarstellung des Tragarm-Fuss und Tragarm-Traverse-unten,
- **Figur 22**: eine Explosionsdarstellung der Traverse-Lagerseite,
- **Figur 23**: eine perspektivische Ansicht des Wagenhebers im zusammengeschobenen Zustand,
- **Figur 24**: eine Explosionsdarstellung der Traverse-Gewindeseite,
- **Figur 25**: eine Draufsicht und ein Schnitt eines alternativen Verriegelungselements,
- **Figur 26**: eine Explosionsdarstellung eines alternativen Verriegelungselements,
- **Figur 27**: einen Schnitte durch ein alternatives Führungsrohr,
- **Figur 28**: einen Schnitt durch ein alternatives Verriegelungselement und
- **Figur 29**: eine Explosionsdarstellung eines alternativen Verriegelungselements.

### Beschreibung eines teleskopartig zusammenschiebbaren Scherenwagenhebers

Teile eines teleskopartig zusammenschiebbaren Scherenwagenhebers:
- 1.: Spindel
- 1 a.: Spindelende
- 2.: Spindelmitnehmer
- 3.: Führungsrohr
- 3a.: Führungsrohr Innenwand
- 3b.: Führungsrohr Außenwand
- 3c.: Aushebung
- 3d.: Bohrung
- 4.: Kugellager
- 4a.: Lagerscheibe-Handradseite
- 4b.: Lagerscheibe-Traverseseite
- 5.: Handrad
- 6.: Traverse-Lagerseite
- 7.: Traverse-Gewindeseite
- 7a.: Traverseende-Gewindeseite
- 8.: Spindelaufnehmer
- 8a.: Schlitz der Spindelaufnehmer
- 9.: Niet-Pressring mit Schulter
- 10.: Tragarmteil-Traverse-oben
- 10a.: Öffnung für die Verriegelungsstifte
- 10b.: Kragen der Öffnung für die Verriegelungsstifte
- 10c.: Bohrung für die Verriegelungsstifte
- 10d.: Augen des Tragarms
- 10e.: Verjüngung des Tragarmes-Traverse oben
- 11.: Tragarmteil-Tragkopf
- 11a.: Führungsvertiefung
- 11 b.: Bohrung für die Verriegelungsstifte
- 11 c.: Bohrung für die Verriegelungsstifte
- 11d.: Zähne des Tragarmes-Tragkopf
- 12.: Tragarmteil-Fuβ
- 12a.: Öffnung für die Verriegelungsstifte
- 12b.: Kragen der Öffnung für die Verriegelungsstifte
- 12c.: Bohrung für die Verriegelungsstifte
- 12d.: Zähne des Tragarmes-Fuß
- 13.: Tragarmteil-Traverse-unten
- 13a.: Führungsvertiefung
- 13b.: Bohrung für die Verriegelungsstifte
- 13c.: Augen des Tragarms
- 13d.: Verjüngung des Tragarmes-Traverse-unten
- 14.: Verriegelungsstift
- 14a.: Arm des Verriegelungsstiftes
- 15.: Fuß
- 16.: Tragkopf
- 17.: Fußniet
- 18.: Tragkopfniet
- 19.: Klammer
- 20.: Niet
- 21.: Führungsaussparung
- 22.: Scheibe
- 23.: Magnete

Die Spindel 1 ist mit einem Gewinde versehen und an einem Ende etwas gedreht, so dass der Spindelmitnehmer 2 eingepresst oder eingeschweißt werden kann. Am anderen Ende ist die Spindel 1 örtlich gequetscht 1 a. Der Spindelmitnehmer 2 ist eine Scheibe mit einer Bohrung in der Mitte, die dem gedrehten Teil der Spindel entspricht. Der Umfang des Spindelmitnehmers 2 ist mehrkantig (z.B. ein Sechskant) und entspricht dem Innenmehrkant des Führungsrohrs 3 ausgebildet.

Das Führungsrohr 3 ist ein dünnwandiges Mehrkantrohr (z.B. ein Sechskantrohr), das auf einer Seite eine Bohrung 3d mit einer radialen Wand 3a nach innen aufweist und auf der andere Seite eine radiale Wand 3b nach außen aufweist. Die Bohrung 3d ist etwas größer als der Durchmesser der Spindel 1. Der Spindelmitnehmer 2 stützt sich auf der inneren radialen Wand 3a ab, wobei man die Spindel 1 mit dem Spindelmitnehmer 2 im Führungsrohr 3 axial verschieben kann. Mit einem Mehrkant-Inbusschlüssel (z.B. einem Sechskant-Inbusschlüssel), der auf der andere Seite des Führungsrohrs 3 positioniert wird, überträgt man mittels eines Hebels das Drehmoment auf den Scherenwagenheber unter Last. Auf der äußeren radialen Wand 3b des Führungsrohrs 3 stützt sich das Handrad 5 ab. Der äußere Mehrkant des Führungsrohrs 3 passt mit dem inneren Mehrkant des Handrades 5 zusammen. Damit überträgt man per Hand über das Handrad 5 das Drehmoment auf das Führungsrohr 3 und weiter über den Spindelmitnehmer 2 auf die Spindel 1. Das Führungsrohr 3 ist mit der äußeren Wand 3b gegen das Handrad 5 und mit der Aushebung 3c gegen die Traverse 6 von der Axialverschiebung gesichert. Die gegenüberliegende Seite des Handrades 5 dient als Abstützung der Scheibe 4b des Kugellagers 4. Die andere Scheibe 4a des Kugellagers 4 stützt sich auf der Traverse-Lagerseite 6 ab.

Der Zusammenbau-Tragarm-oben besteht aus einem etwa U-förmigen Tragarm-Traverse-oben 10, einem etwa U-förmigen Tragarm-Tragkopf 11 und zwei Verriegelungsstiften 14 die mit einem Steg-Arm 14a versehen sind. Der Tragarm-Traverse-oben 10 besitzt an einem Ende Augen 10d die axial mit den Bohrungen der Traverse 6 und 7 zusammenpassen, wobei sich seitlich auf den Schenkeln die Bohrungen 10c für die Verriegelungsstifte 14 befinden. Oben befindet sich eine T-förmige Öffnung 10a mit einem Kragen 10b für die Arme-Stege 14a der Verriegelungsstifte 14.

Der Tragarm-Traverse-oben 10 weist eine Verjüngung 10e im mittleren Bereich auf. Der Tragarm-Tragkopf 11 passt mit dem unteren Ende in den Tragarm-Traverse-oben 10. Am oberen Ende der Schenkel befinden sich die Augen, die mit Zähnen 11 d versehen sind und in der Mitte die Bohrungen für die Tragkopfnieten 18 besitzen. Seitlich auf dem Schenkel des Tragarm-Tragkopf 11 befinden sich flache Führungsvertiefungen 11a, welche etwa so breit sind wie der Durchmesser der Verriegelungsstifte 14. Zusätzlich gibt es je Schenkel eine Bohrung 11 b für die Verriegelungsstifte im auseinandergezogenem und eine Bohrung 11 c für die Verriegelungsstifte im zusammengeschobenen Zustand. Diese Bohrungen 11 b und 11 c des Tragarms-Tragkopf 11 passen axial mit den Bohrungen 10c des Tragarm-Traverse-oben 10 zusammen.

Die Arme-Stege 14a der Verriegelungsstifte 14 sind in die T-förmige Offnung 10a des Tragarms-Traverse-oben 10 gebogen, so dass die Verriegelungsstifte 14 axial verschiebbar und gegen Wegrutschen gesichert sind. Sobald die Verriegelungsstifte 14 komplett eingeschoben sind, arretieren sie die Bohrungen 10c im Tragarm-Traverse-oben 10 sowie die Bohrungen 11 b im Tragarm-Tragkopf 11 und ermöglichen damit den Kraftfluss zwischen beiden Tragarmteilen 10 und 11. Die Verriegelungsstifte 14 sind auch in der T-förmigen Öffnung 10a drehbar, so dass man den Tragarm-Traverse-oben 10 und den Tragarm-Tragkopf 11 während der Arbeitszyklen verriegeln kann. Nach außen axial verschobene Verriegelungsstifte 14 arretieren die Bohrungen 11 b des Tragarms-Tragkopf 11 nicht mehr und ein Zusammenschieben beider Tragarmteile 10 und 11 wird möglich. Die zwei Bohrungen des Tragarms-Traverse-oben passen dann axial auf die Bohrungen 11 c, so dass ein Verriegeln der beiden Tragarme 10 und 11 im zusammengeschobenen Zustand möglich wird. Dafür müssen die Verriegelungsstifte 14 zusammendrückt und damit axial nach innen geschoben werden. Anschließend werden sie in der T-förmigen Öffnung 10a gedreht (Schnitt D-D).

Der Zusammenbau-Tragarm-unten besteht aus einem etwa U-förmigen Tragarm-Fuß 12, einem etwa U-förmigen Tragarm-Traverse-unten 13 und zwei Verriegelungsstiften 14, die mit einem Steg-Arm 14 versehen sind. Am unteren Ende der Schenkel des Tragarm-Fuß 12 befinden sich die Augen, die mit Zähnen 12 d versehen sind und in der Mitte die Bohrungen für die Fußnieten 17 besitzen. Seitlich auf den Schenkeln des Tragarmes-Fuß 12 befinden sich die Bohrungen 12c für die Verriegelungsstifte 14, und oben eine T-förmige Öffnung 12a mit einem Kragen 12b für die gebogene Arme-Stege 14a der Verriegelungsstifte 14. Das Tragarmteil Traverse-unten 13 passt mit dem unteren Ende in das Tragarm-Fuß 12, wobei sich auf den Schenkeln die Augen 13c befinden, die axial mit den Bohrungen der Traverse 6 und 7 zusammenpassen. Seitlich auf dem Schenkel des Tragarmteils-Traverse-unten 13 befinden sich flache Führungsvertiefungen 13a, welche etwa so breit sind wie der Durchmesser der Verriegelungsstifte 14. Auf den Schenkel befindet sich je eine Bohrung 13b pro Seite für die Verriegelungsstifte 14 im auseinandergezogenem Zustand. Diese Bohrungen 13b des Tragarmteils-Traverse-unten 13 passen axial mit den Bohrungen 12c des Tragarmteils-Fuss 12 zusammen. Die Stege-Arme 14a der Verriegelungsstifte 14 sind in die T-förmige Vertiefung 12a des Tragarmteiles-Fuß 12 gebogen, so dass die Verriegelungsstifte 14 axial verschiebbar und gegen Wegrutschen gesichert sind. Sobald die Verriegelungsstifte 14 komplett eingeschoben sind, arretieren sie die Bohrungen 13b und 12c im Tragarm-Traverse-unten 13 und Tragarm-Fuß 12 und ermöglichen damit den Kraftfluss zwischen beiden Tragarmteilen 12 und 13. Die Verriegelungsstifte 14 sind auch in der T-förmigen Öffnung 12a drehbar, so dass das Tragarm-Traverse-unten13 und das Tragarm-Fuß 12 während der Arbeitszyklen verriegelbar sind. Nach außen axial verschobene Verriegelungsstifte 14 arretieren die Bohrungen 13b des Tragarms-Traverse-unten 13 nicht mehr und ein Zusammenschieben beider Tragarmteile 12 und 13 wird möglich. Das Tragarm-Traverse-unten 13 weist eine Verjüngung 13d im mittleren Bereich auf. Durch diese Verjüngung 13d gibt es keine vollständigen Führungsvertiefungen 13a im Tragarm-Traverse-unten 13. Während der Verschiebung der Tragarmteile 12 und 13 besteht damit keine vollständige Führung der Verriegelungsstifte 14 im Tragarm-Traverse-unten 13. Um das Ausfallen der Tragarmteile 12 und 13 zu verhindern, sind die Schenkel des Tragarmteiles-Fuß 12 etwa rechtwinkelig 12e nach innen gebogen, wodurch eine vollständige Führung der Teile Tragarmteil-Fuß 12 und Tragarm-Traverse-unten 13 während der Verschiebung gewährleistet wird (siehe Schnitt E-E). Der Wagenheber ist im zusammengeschobenen Zustand mit den Verriegelungsstiften 14 im Zusammenbau Tragarm-oben bereits verriegelt.

Die Traverse-Lagerseite 6 ist U-förmig, mit einer Bohrung in der Mitte und zwei Bohrungen auf den Schenkeln. Nachdem der Zusammenbau-Tragarm-oben und der Zusammenbau-Tragarm-unten auf der Achse der Bohrungen der Traverse-Lagerseite 6 positioniert sind, schiebt man die Niet-Pressringe 9 ein und presst sie gegen die Augen 10d und 13c der Tragarme 10 und 13 (siehe Schnitt F-F). Danach wird der Zusammenbau Führungsrohr in die mittlere Bohrung der Traverse-Lagerseite 6 eingeschoben und mit einem Presswerkzeug örtlich gegen Verrutschen leicht deformiert 3c (siehe Fig. 10). Damit ist das Führungsrohr 3 in der Traverse-Lagerseite 6 drehbar und axial gegen Verrutschen gesichert. Der Zusammenbau-Tragarm-oben und der Zusammenbau-Tragarm-unten sind um die Achse der Traverse-Lagerseite 6 drehbar, und axial gegen Verrutschen gesichert.

Die Traverse-Gewindeseite 7 ist U-förmig gestaltet, mit einer Bohrung in der Mitte und zwei Bohrungen auf den Schenkeln. Nachdem der Zusammenbau-Tragarm-oben und der Zusammenbau-Tragarm-unten auf der Achse der Bohrungen Traverse-Gewindeseite 7 positioniert sind, schiebt man die Niet-Pressringe 9 ein und presst sie gegen die Augen 10d und 13c der Tragarme 10 und 13 (siehe Schnitt G-G). Danach wird der Spindelaufnehmer 8, der pro Seite je einen Schlitz 8a für den Niet-Pressring 9 aufweißt, eingeschoben und die Traverseenden-Gewindeseite 7a etwa rechtwinkelig gebogen, so dass der Spindelaufnehmer in axialer und radialer Richtung gesichert ist. Damit sind der Zusammenbau-Tragarm-oben und der Zusammenbau-Tragarm-unten um die Achse Traverse-Gewindeseite drehbar und axial gegen Verrutschen gesichert.

Die Traverse-Lagerseite 6 mit dem Zusammenbau-Tragarm-oben und dem Zusammenbau-Tragarm-unten, sowie die Traverse-Gewindeseite 7 mit dem Zusammenbau-Tragarm-oben und dem Zusammenbau-Tragarm-unten, werden mit dem Fuß 15 unten und mit dem Tragkopf 16 oben durch Fußnieten 17 und Tragkopfnieten 18 drehbar verbunden.

Bei minimaler Höhe des Scherenwagenhebers wird die Spindel 1 mit dem Spindelmitnehmer 2 durch das Führungsrohr 3 eingeschoben und durch die Drehung des Führungsrohrs 3 über den Spindelmitnehmer 2 in die Spindelaufnehmer 8 eingeschraubt, bis sich der Spindelmitnehmer 2 auf die innere radiale Wand 3a des Führungsrohrs 3 anlehnt. Danach wird das Spindelende 1a außerhalb der Spindelaufnehmer mit einem Presswerkzeug gegen Ausdrehen deformiert.

Den fertigmontierten Wagenheber hebt und senkt man durch das Drehen der Spindel 1 mittels einer Kurbel, insbesondere eines Mehrkant-Inbusschlüssel, der in das Ende des Führungsrohrs 3 passt, oder mittels des Handrades 5. Wenn man den Wagenheber unter die Last stellt, wird die Kraft auf den Tragkopf 16 über die Augen 10d und 13c der Tragarme 10 und 13 auf den Fuß 15 übertragen. Die andere Komponente der Kraft wirkt axial über das Führungsrohr 3, den Spindelmitnehmer 2 und die Spindel 1 auf die Spindelaufnehmer 8. Durch die Drehung des Führungsrohrs 3 über den Spindelmitnehmer 2 und damit auch der Spindel 1 in dem Spindelaufnehmer 8, werden beide Traversen 6 und 7 mit dem Zusammenbau-Tragarm-oben und dem Zusammenbau-Tragarm-unten zusammengezogen und der Wagenheber hebt die Last.

Um die kleine Länge des Wagenhebers im gepackten Zustand zu ermöglichen, was die eigentliche Aufgabe der Erfindung ist, kann man den teleskopartig zusammenschiebbaren Scherenwagenheber zusammenschieben.

Durch die Drehung des Führungsrohrs 3 mittels des Handrades 5 oder eines Drehmomentschlüssels mit Inbusschlüssel, stellt man die niedrigste Höhe des Wagenhebers ein. Danach zieht man alle Verriegelungsstifte 14 nach außen, wodurch man alle Zusammenbau-Tragarme-oben und alle Zusammenbau-Tragarme-unten zusammenschieben kann. Zugleich schiebt sich automatisch die Spindel 1 mit dem Spindelmitnehmer 2 um die gleiche Distanz zusammen und erreicht gleichzeitig das Ende des Führungsrohres 3. Danach werden die Verriegelungsstifte 14 im Zusammenbau Tragarm-oben zusammengedrückt und in der T-förmigen Öffnung 1 0a gedreht, um den Wagenheber im gepackten Zustand zu verriegeln. Damit erreicht man eine wesentlich kleinere Länge des teleskopartig zusammenschiebbaren Scherenwagenhebers im gepackten Zustand.

Um den Scherenwagenheber wieder in Betriebsbereitschaft zu bringen, muss man die Verriegelungsstifte 14 herausziehen und den Zusammenbau-Tragarme-oben und den Zusammenbau-Tragarme-unten auseinanderziehen. Gleichzeitig wird auch automatisch die Spindel 1 mit dem Spindelmitnehmer 2 im Führungsrohr 3 gezogen und an die innere radiale Wand 3a des Führungsrohrs 3 angelehnt. Die Verriegelungsstifte 14 werden wieder in der T-förmigen Öffnung 10a und 13a zusammengedrückt und anschließend werden die Verriegelungsstifte 14 gedreht und damit ist der Scherenwagenheber verriegelt. Der teleskopartig zusammenschiebbarer Scherenwagenheber ist dann wieder betriebsbereit.

Eine alternative Ausführungsform der Verriegelungselemente sind aus den Figuren 25 und 26, zu entnehmen. Die Verriegelungsstifte 14 sind mit einer Klammer 19 zu einer Baugruppe vernietet, welche danach mit den beiden Tragarmen 10,13 und 11, 12 zusammengenietet wird. Damit kann vorteilhafterweise der Zusammenbau den zwischen Verriegelungsstiften 14 und Steg-Armen 14a ersetzt werden. Die Tragarme 10,13 und 11, 12 werden beim Verschieben durch einen Niet 20 in der Mitte der Klammer 19 geführt, wodurch die seitlichen Vertiefungen 11 a, 13a entfallen. Die Kragen 10b, 12b auf den Tragarmen 10, 12 sind ebenfalls nicht mehr notwendig. Der Tragarm-Tragkopf 11 und Tragarm-Auge-unten 13 sind mit Führungsaussparungen 21 versehen. Der Tragarm-Auge-unten 13 wird mit zwei Löchern im Bereich des Auges versehen, s dass man die Verriegelungsstifte 14 im zusammengeschobenen Zustand auch unten arretieren kann. Tragarm-Auge-oben 10 und Tragarm-Auge-unten 13 sind nicht mehr konisch, sondern haben parallele Seiten. Somit ist die Arretierung der Verriegelungsstifte 14 in zusammengeschobenem Zustand möglich.

Eine weitere alternative Ausführungsform der Verriegelungselemente sind aus den Figuren 28 und 29 zu entnehmen. Die Klammer 19a, 19b ist in dieser alternativen Ausführungsform zweiteilig. Des Weiteren sind die Klammern 19a, 19b starr, so dass die Verriegelungsstifte 14 beim Ver- und Entriegeln translatorisch geführt sind. Die Verriegelungsstifte 14 weisen zusätzlich Magnete 23a, 23b auf, die von den Tragarmen 12, 11 magnetisch angezogen werden, so dass ein unbeabsichtigtes Entriegeln der Tragarme 12, 11, 10, 13 sowie ein Verlust der Verriegelungsstifte 14 weitgehend ausgeschlossen ist.

Eine alternative Ausführungsform des Führungsrohrs ist aus der Figur 27 zu entnehmen. Das Führungsrohr 3 ist im Bereich der inneren Wand 3a mehrkantig und im Bereich der Traverse-Lagerseite 6 rund ausgeführt. Das Führungsrohr 3 hat im Bereich der Traverse-Lagerseite 6 einen etwas kleineren Durchmesser, so dass sich die Traverse-Lagerseite 6 abstützen kann und die Quetschung 3c entfällt. Die äußere Wand 3b entfällt und wird mit einer Scheibe 22, die am Umfang einen Mehrkant und innen eine runde Bohrung aufweist, ersetzt. Sie wird auf das Führungsrohr 3 geschweißt, nachdem die Traverse-Lagerseite 6, die Kragenhülsen und das Kugellager 4 montiert sind. Die Nietpressringe werden durch die Kragenhülsen ersetzt, da keine Deformation der Hülse nach der Montage des Führungsrohrs 3 in die Traverse-Lagerseite 6 notwendig ist. Die Kragenhülsen sind damit blockiert, es ist nun lediglich eine minimale axiale Bewegung zum Führungsrohr 3 möglich, womit das Führungsrohr 3 ungehindert rotieren kann. Die Spindel (1) wird mit dem Spindelmitnehmer 2 in das Führungsrohr 3 eingesetzt, in den Spindelaufnehmer 8, insbesondere eine Kunstoffmutter, eingedreht und anschließend am Ende etwas gequetscht 1 a. Auf die Scheibe wird das Handrad 5, das am Umfang einen Mehrkant aufweist, um die Momentübertragung zu ermöglichen, montiert und anschließend etwas gequetscht. Alternativ ist es auch denkbar, die Kunststoffmutter 8 und die Kragenhülsen 9 mit einem Verriegelungsblech zu fixieren. Das Handrad 5 hat auf der anderen Seite einen Sechskant für den Radschlüssel, mit welchem man durch die Rotation des Handrades 5 den Wagenheber heben kann.

Die Erfindung ist nicht auf die dargestellten Ausführungsbeispiele beschränkt. Kombinationen der dargestellten, beschriebenen oder möglichen Bauteile des Wagenhebers mit anderen Bauteilen sind im Rahmen der Ansprüche jederzeit möglich.

## Patentansprüche

1. Ein Scherenwagenheber
- mit einer Spindel (1), einem Fuß (15), einem Tragkopf (16), einer Traverse (6) und einem Spindelaufnehmer (8), der eine Bohrung mit einem Innengewinde zum Aufnehmen der Spindel (1) aufweist, wobei
- Fuß (15) und Tragkopf (16) mittels jeweils einem Tragarm (10, 11, 12, 13) mit Traverse (6) und Spindelaufnehmer (8) drehbar verbunden sind, und
- die Tragarme (10, 11, 12, 13) im Bereich des Fußes (15) und des Tragkopfes (16) und/oder im Bereich der Traverse (6) und des Spindelaufnehmers (8) miteinander gekoppelt sind, und
- die Spindel (1) mit der Traverse (6) und dem Spindelaufnehmer (8) gekoppelt ist, so dass beim Drehen der Spindel (1) der Abstand zwischen Spindelaufnehmer (8) und Traverse (6) veränderbar ist,
**dadurch gekennzeichnet, dass**
- die Tragarme (10, 11 und 12, 13) in ihrer Länge teleskopartig veränderbar sind, so dass der Scherenwagenheber insbesondere zum Verstauen zu einem geringeren Volumen zusammenschiebbar ist.

2. Scherenwagenheber nach dem vorherigen Anspruch, **dadurch gekennzeichnet, dass** die Spindel (1) eine Längsachse aufweist, entlang derer die Spindel (1) eine Zugrichtung, Druckrichtung und Drehrichtung aufweist und im ausgefahrenen Zustand mit der Traverse (6) in Druckrichtung nicht gekoppelt ist, so dass die Spindel beim Zusammenschieben automatisch in Druckrichtung verschiebbar ist.

3. Scherenwagenheber nach einem oder mehreren der vorherigen Ansprüche, **dadurch gekennzeichnet, dass** die Spindel (1) eine Länge aufweist, die im Wesentlichen kleiner oder gleich der doppelten Länge eines Tragarms im zusammengeschobenen Zustand ist.

4. Scherenwagenheber nach einem oder mehreren der vorherigen Ansprüche, **dadurch gekennzeichnet, dass** die Traverse (6) ein Führungsrohr (3) zum zumindest teilweisen Aufnehmen der Spindel (1) aufweist, wobei das Führungsrohr (3) in der Traverse koaxial mit der Längsachse der Spindel (1) drehbar gelagert ist, insbesondere durch ein Kugellager (4), und die Spindel (1) entlang ihrer Längsachse innerhalb des Führungsrohrs (3) in eine Betriebsposition und eine Verstauposition verschiebbar ist, wobei die Spindel (1) zumindest in der Betriebsposition mit dem Führungsrohr (3) in Zugrichtung und Drehrichtung gekoppelt ist, so dass durch Drehen des Führungsrohrs (3) der Abstand zwischen Spindelaufnehmer (8) und Traverse (6) veränderbar ist.

5. Scherenwagenheber nach einem oder mehreren der vorherigen Ansprüche, **dadurch gekennzeichnet, dass** die Spindel (1) in der zweiten Verstauposition nicht über das der Spindel (1) abgewandte Ende des Führungsrohrs (3) hinausragt.

6. Scherenwagenheber nach einem oder mehreren der vorherigen Ansprüche, **dadurch gekennzeichnet, dass** die Tragarme aus einem ersten Teil (10, 12) und einem zweiten Teil (11, 13) bestehen, die ineinander verschiebbar sind.

7. Scherenwagenheber nach einem oder mehreren der vorherigen Ansprüche, **dadurch gekennzeichnet, dass** die Tragarme im ausgefahrenen Zustand, insbesondere mittels eines Verriegelungselements verriegelbar sind.

8. Scherenwagenheber nach einem oder mehreren der vorherigen Ansprüche, **dadurch gekennzeichnet, dass** das Verriegelungselement ein Verriegelungsstift (14) ist, der im ausgefahrenen Zustand im Überlappungsbereich des ersten Teils (10, 12) mit dem zweiten Teil (11, 13), die beide jeweils mindestens eine Bohrung aufweisen, durch die kongruenten übereinanderliegenden Bohrungen zum Verriegeln einführbar ist.

9. Scherenwagenheber nach einem oder mehreren der vorherigen Ansprüche, **dadurch gekennzeichnet, dass** der Verriegelungsstift (14) mittels einer Klammer (19), die insbesondere flexibel ist, mit dem Tragarm verbunden ist, so dass ein Verlust des Verriegelungsstiftes (14) weitgehend ausgeschlossen ist.

10. Scherenwagenheber nach einem oder mehreren der vorherigen Ansprüche, **dadurch gekennzeichnet, dass** das Führungsrohr (3) mit einer inneren radialen Wand (3a) und einer äußeren radialen Wand (3b) in Längsrichtung ein Sackloch aufweist, das mit einem Innenmehrkant, insbesondere einem Innensechskant, und einer Bohrung (3d), die einen größeren Durchmesser als die Spindel (1) aufweist, versehen ist.

11. Scherenwagenheber nach einem oder mehreren der vorherigen Ansprüche, **dadurch gekennzeichnet, dass** die Spindel (1) an einem Ende einen Spindelmitnehmer (2) aufweist, der die Spindel (1) mit dem Führungsrohr (3) zumindest in der Betriebsposition in Drehrichtung und Zugrichtung koppelt.

12. Scherenwagenheber nach einem oder mehreren der vorherigen Ansprüche, **dadurch gekennzeichnet, dass** der Spindelmitnehmer (2) ein Außenmehrkant, insbesondere ein Außensechskant, ist, der mit dem Innenmehrkant des Führungsrohrs (3) zusammenwirkt.

13. Scherenwagenheber nach einem oder mehreren der vorherigen Ansprüche, **dadurch gekennzeichnet, dass** mit dem Führungsrohr (3) ein Handrad (5) drehfest verbunden ist, insbesondere derart, dass das Führungsrohr (3) ein Außenmehrkant ist auf dem das Handrad (5) mit einem Innenmehrkant sitzt, wobei sich das Handrad (5) auf der äußeren radialen Wand (3b) des Führungsrohrs (3) und einer Scheibe (4a) des Kugellagers (4) abstützt.

14. Scherenwagenheber nach einem oder mehreren der vorherigen Ansprüche, **dadurch gekennzeichnet, dass** der Zusammenbau-Tragarm-oben aus einem etwa U-förmigen Tragarmteil-Traverse-oben (10), einem etwa U-förmigen Tragarmteil-Tragkopf (11) und zwei axial verschiebbaren und drehbaren Verriegelungsstiften (14) besteht, wobei das Tragarmteil-Tragkopf (11) in das Tragarmteil-Traverse-oben (10) verschiebbar ist.

15. Scherenwagenheber nach einem oder mehreren der vorherigen Ansprüche, **dadurch gekennzeichnet, dass** der Zusammenbau-Tragarm-unten aus einem etwa U-förmigen Tragarmteil-Fuß (12), einem etwa U-förmigen Tragarmteil-Traverse-unten (13) und zwei axial verschiebbaren und drehbaren Verriegelungsstiften (14) besteht, wobei das Tragarmteil-Traverse-unten (13) in das Tragarmteil-Fuß (12) verschiebbar ist.

16. Scherenwagenheber nach einem oder mehreren der vorherigen Ansprüche, **dadurch gekennzeichnet, dass** das Tragarmteil-Traverse-oben (10) und/oder Tragarmteil-Fuß (12) eine mittlere Fläche, Schenkel und an einem ihrer Enden Augen (10d) aufweisen und sich auf den Schenkeln eine Bohrung (10c) und sich auf der mittleren Fläche eine T-förmige Öffnung (10a) befindet.

17. Scherenwagenheber nach einem oder mehreren der vorherigen Ansprüche, **dadurch gekennzeichnet, dass** das Tragarmteil-Tragkopf (11) und/oder Tragarmteil-Traverse-unten (13) Schenkel und an einem ihrer Enden Augen mit Zähnen (11 d) aufweisen, wobei sich auf den Schenkeln flache Führungsvertiefungen (11 a) mit Bohrungen (11 b, 11 c) befinden.

18. Scherenwagenheber nach einem oder mehreren der vorherigen Ansprüche, **dadurch gekennzeichnet, dass** der Verriegelungsstift (14) einen Steg-Arm (14a) aufweist, wobei der Steg-Arm (14a) in die T-förmigen Öffnung (10a, 12a) eingreift.

19. Scherenwagenheber nach einem oder mehreren der vorherigen Ansprüche, **dadurch gekennzeichnet, dass** das Führungsrohr (3) im Bereich der Traverse-Lagerseite (6) eine Aushebung (3c) aufweist.

20. Scherenwagenheber nach einem oder mehreren der vorherigen Ansprüche, **dadurch gekennzeichnet, dass** das Tragarmteil-Traverse-oben (10) und/oder das Tragarmteil-Traverse-unten (13) eine Verjüngung (10e) aufweist.

21. Scherenwagenheber nach einem oder mehreren der vorherigen Ansprüche, **dadurch gekennzeichnet, dass** die Schenkel des Tragarmteil-Fußes (12) etwa rechtwinkelig (12d) nach innen gebogen sind.

22. Scherenwagenheber nach einem oder mehreren der vorherigen Ansprüche, **dadurch gekennzeichnet, dass** die T-förmige Öffnung (10a, 12a) einen Kragen (10b, 12b) aufweist.

23. Scherenwagenheber nach einem oder mehreren der vorherigen Ansprüche, **dadurch gekennzeichnet, dass** die Spindel (1) am Ende auf der Gewindeseite eine Quetschung (1 a) aufweist, so dass ein Ausdrehen aus dem Spindelaufnehmer weitgehend ausgeschlossen ist.

24. Scherenwagenheber nach einem oder mehreren der vorherigen Ansprüche, **dadurch gekennzeichnet, dass** die Spindel (1) mit dem Spindelmitnehmer (2) längenveränderlich gelagert ist.

## Claims

1. Scissor jack
- having a spindle (1), a foot (15), a carrying head (16), a crossmember (6), and a spindle mount (8) comprising a bore with an inner thread for receiving the spindle (1),
- the foot (15) and carrying head (16) being rotatably connected to the crossmember (6) and spindle mount (8) in each case by means of a carrying arm (10, 11, 12, 13), and
- the carrying arms (10, 11, 12, 13) being coupled to one another in the region of the foot (15) and of the carrying head (16) and/or in the region of the crossmember (6) and of the spindle mount (8), and
- the spindle (1) being coupled to the crossmember (6) and the spindle mount (8) so that the distance between the spindle mount (8) and the crossmember (6) can be changed by rotating the spindle (1),
**characterised in that**
- the length of the carrying arms (10, 11 and 12, 13) is telescopically variable so that the scissor jack can be collapsed, in particular for less bulky storage.

2. Scissor jack according to the preceding claim, **characterised in that** the spindle (1) has a longitudinal axis along which the spindle (1) has a pulling direction, a pushing direction, and a direction of rotation and, in the extended state, is not coupled to the crossmember (6) in the pushing direction so that the spindle can be displaced automatically in the pushing direction during a collapsing operation.

3. Scissor jack according to one or more of the preceding claims, **characterised in that** the spindle (1) has a length substantially less than or equal to twice the length of a carrying arm in the collapsed state.

4. Scissor jack according to one or more of the preceding claims, **characterised in that** the cross-member (6) has a guide tube (3) for at least partially receiving the spindle (1), the guide tube (3) being mounted rotatably in the crossmember coaxially with the longitudinal axis of the spindle (1), in particular by a ball bearing (4), and the spindle (1) being displaceable along its longitudinal axis, within the guide tube (3), into an operating position and a storage position, the spindle (1) being coupled, at least in the operating position, to the guide tube (3) in the pulling direction and in the direction of rotation so that the distance between the spindle mount (8) and the crossmember (6) can be changed by rotating the guide tube (3).

5. Scissor jack according to one or more of the preceding claims, **characterised in that** the spindle (1), in the second storage position, does not project beyond the end of the guide tube (3) remote from the spindle (1).

6. Scissor jack according to one or more of the preceding claims, **characterised in that** the carrying arms consist of a first part (10, 12) and a second part (11, 13) which are displaceable one inside the other.

7. Scissor jack according to one or more of the preceding claims, **characterised in that** the carrying arms can be locked in the extended state, in particular by means of a locking element.

8. Scissor jack according to one or more of the preceding claims, **characterised in that** the locking element is a locking pin (14) which, in the extended state, is insertable in the region of overlap between the first part (10, 12) and the second part (11, 13), which both have at least one bore each, through the bores arranged congruently one above the other for locking.

9. Scissor jack according to one or more of the preceding claims, **characterised in that** the locking pin (14) is connected to the carrying arm by means of a clip (19), which is flexible in particular, so that a loss of the locking pin (14) is excluded to a large extent.

10. Scissor jack according to one or more of the preceding claims, **characterised in that** the guide tube (3), having an inner radial wall (3a) and an outer radial wall (3b), in the longitudinal direction comprises a blind hole provided with a polygonal socket, in particular a hexagon socket, and a bore (3d) having a greater diameter than the spindle (1).

11. Scissor jack according to one or more of the preceding claims, **characterised in that** the spindle (1) has a spindle driver (2) at one end, which spindle driver couples the spindle (1) to the guide tube (3), at least in the operating position, in the direction of rotation and in the pulling direction.

12. Scissor jack according to one or more of the preceding claims, **characterised in that** the spindle driver (2) is a polygonal insert bit, in particular a hexagon insert bit, which interacts with the polygonal socket of the guide tube (3).

13. Scissor jack according to one or more of the preceding claims, **characterised in that** a handwheel (5) is connected in a rotationally engaged manner to the guide tube (3), in particular in such a way that the guide tube (3) is a polygonal insert bit on which the handwheel (5) sits via a polygonal socket, the handwheel (5) being supported on the outer radial wall (3b) of the guide tube (3) and on a disc (4a) of a ball bearing (4).

14. Scissor jack according to one or more of the preceding claims, **characterised in that** the upper carrying arm assembly consists of an approximately U-shaped upper carrying arm-part crossmember (10), an approximately U-shaped carrying-arm-part carrying head (11) and two axially displaceable and rotatable locking pins (14), the carrying-arm-part carrying head (11) being displaceable into the upper carrying-arm-part crossmember (10).

15. Scissor jack according to one or more of the preceding claims, **characterised in that** the lower carrying arm assembly consists of an approximately U-shaped carrying-arm-part foot (12), an approximately U-shaped lower carrying-arm-part crossmember (13) and two axially displaceable and rotatable locking pins (14), the lower carrying-arm-part crossmember (13) being displaceable into the carrying-arm-part foot (12).

16. Scissor jack according to one or more of the preceding claims, **characterised in that** the upper carrying-arm-part crossmember (10) and/or the carrying-arm-part foot (12) has a central face, limbs and, at one end thereof, eyelets (10d), and a bore (10c) is located on the limbs and a T-shaped opening (10a) is located on the central face.

17. Scissor jack according to one or more of the preceding claims, **characterised in that** the carrying-arm-part carrying head (11) and/or the lower carrying-arm-part crossmember (13) has limbs and, at one end thereof, eyelets with teeth (11d), shallow guiding depressions (11a) with bore (11b, 11c) being located on the limbs.

18. Scissor jack according to one or more of the preceding claims, **characterised in that** the locking pin (14) has a connecting arm (14a), said connecting arm (14a) engaging in the T-shaped opening (10a, 12a).

19. Scissor jack according to one or more of the preceding claims, **characterised in that** the guide tube (3) has a projection (3c) in the region of the crossmember bearing side (6).

20. Scissor jack according to one or more of the preceding claims, **characterised in that** the upper carrying-arm-part crossmember (10) and/or the lower carrying-arm-part crossmember (13) has a tapering (10e).

21. Scissor jack according to one or more of the preceding claims, **characterised in that** the limbs of the carrying-arm-part foot (12) are bent inwards approximately at right angles (12d).

22. Scissor jack according to one or more of the preceding claims, **characterised in that** the T-shaped opening (10a, 12a) has a collar (10b, 12b).

23. Scissor jack according to one or more of the preceding claims, **characterised in that** the spindle (1) has a pinched portion (1a) at the end on the threaded side so that an unscrewing from the spindle mount is excluded to a large extent.

24. Scissor jack according to one or more of the preceding claims, **characterised in that** the spindle (1) is mounted in a length-variable manner with the spindle driver (2).

## Revendications

1. Cric de voiture à parallélogramme articulé présentant
- une broche (1), un pied (15), une tête porteuse (16), une traverse (6) et un receveur de broche (8) qui présente un perçage avec un filetage intérieur pour la réception de la broche (1), dans lequel
- le pied (15) et la tête porteuse (16) sont respectivement reliés de manière rotative à l'aide d'un bras porteur (10, 11, 12, 13) à la traverse (6) et au receveur de broche (8), et
- les bras porteurs (10, 11, 12, 13) sont couplés les uns aux autres dans la zone du pied (15) et de la tête porteuse (16) et/ou dans la zone de la traverse (6) et du receveur de broche (8), et
- la broche (1) est couplée à la traverse (6) et au receveur de broche (8) de sorte que lors de la rotation de la broche (1), la distance entre le receveur de broche (8) et la traverse (6) peut être modifiée,
**caractérisé en ce que**
- la longueur des bras porteurs (10, 11 et 12, 13) peut être modifiée de manière télescopique de sorte que le cric de voiture à parallélogramme articulé peut être rassemblé à un volume moindre notamment pour le rangement.

2. Cric de voiture à parallélogramme articulé selon la revendication précédente, **caractérisé en ce que** la broche (1) présente un axe longitudinal, le long duquel la broche (1) présente un sens de traction, un sens de pression et un sens de rotation et n'est pas couplée à l'état déployé à la traverse (6) dans le sens de pression de sorte que la broche peut être automatiquement déplacée dans le sens de pression lors du rassemblement.

3. Cric de voiture à parallélogramme articulé selon l'une ou plusieurs quelconques des revendications précédentes, **caractérisé en ce que** la broche (1) présente une longueur qui est sensiblement inférieure ou identique à la double longueur d'un bras porteur à l'état rassemblé.

4. Cric de voiture à parallélogramme articulé selon l'une ou plusieurs quelconques des revendications précédentes, **caractérisé en ce que** la traverse (6) présente un tube de guidage (3) pour la réception au moins partielle de la broche (1), dans lequel le tube de guidage (3) est logé de manière rotative dans la traverse coaxialement à l'axe longitudinal de la broche (1), en particulier par un roulement à billes (4), et la broche (1) peut être déplacée le long de son axe longitudinal dans le tube de guidage (3) dans une position de fonctionnement et une position de rangement, dans lequel la broche (1) est couplée au moins dans la position de fonctionnement au tube de guidage (3) dans le sens de traction et le sens de rotation de sorte que la distance entre le receveur de broche (8) et la traverse (6) peut être modifiée par la rotation du tube de guidage (3).

5. Cric de voiture à parallélogramme articulé selon l'une ou plusieurs quelconques des revendications précédentes, **caractérisé en ce que** la broche (1) dans la seconde position de rangement ne dépasse pas de l'extrémité, éloignée de la broche (1), du tube de guidage (3).

6. Cric de voiture à parallélogramme articulé selon l'une ou plusieurs quelconques des revendications précédentes, **caractérisé en ce que** les bras porteurs se composent d'une première partie (10, 12) et d'une seconde partie (11, 13) pouvant être déplacées l'une dans l'autre.

7. Cric de voiture à parallélogramme articulé selon l'une ou plusieurs quelconques des revendications précédentes, **caractérisé en ce que** les bras porteurs peuvent être verrouillés à l'état déployé, notamment à l'aide d'un élément de verrouillage.

8. Cric de voiture à parallélogramme articulé selon l'une ou plusieurs quelconques des revendications précédentes, **caractérisé en ce que** l'élément de verrouillage est une tige de verrouillage (14) qui peut être introduite à l'état déployé dans la zone de chevauchement de la première partie (10, 12) avec la seconde partie (11, 13) qui présentent toutes deux respectivement au moins un perçage, dans les perçages congruents se trouvant l'un au-dessus de l'autre en vue du verrouillage.

9. Cric de voiture à parallélogramme articulé selon l'une ou plusieurs quelconques des revendications précédentes, **caractérisé en ce que** la tige de verrouillage (14) est reliée à l'aide d'une attache (19) qui est notamment flexible, au bras porteur de sorte qu'il est largement exclu de perdre la tige de verrouillage (14).

10. Cric de voiture à parallélogramme articulé selon l'une ou plusieurs quelconques des revendications précédentes, **caractérisé en ce que** le tube de guidage (3) avec une paroi radiale intérieure (3a) et une paroi radiale extérieure (3b) dans le sens longitudinal présente un trou borgne qui est pourvu de plusieurs pans creux, en particulier d'un six pans creux, et d'un perçage (3d) qui présente un diamètre supérieur à celui de la broche (1).

11. Cric de voiture à parallélogramme articulé selon l'une ou plusieurs quelconques des revendications précédentes, **caractérisé en ce que** la broche (1) présente sur une extrémité un entraîneur de broche (2) qui couple la broche (1) au tube de guidage (3) au moins dans la position de fonctionnement dans le sens de rotation et de traction.

12. Cric de voiture à parallélogramme articulé selon l'une ou plusieurs quelconques des revendications précédentes, **caractérisé en ce que** l'entraîneur de broche (2) est un polygone externe, en particulier un hexagone externe qui coagit avec les plusieurs pans creux du tube de guidage (3).

13. Cric de voiture à parallélogramme articulé selon l'une ou plusieurs quelconques des revendications précédentes, **caractérisé en ce qu'**un volant à main (5) est relié de manière solidaire en rotation au tube de guidage (3), en particulier de telle manière que le tube de guidage (3) est un polygone externe, sur lequel le volant à main (5) loge avec un six pans creux, dans lequel le volant à main (5) s'appuie sur la paroi radiale extérieure (3b) du tube de guidage (3) et un disque (4a) du roulement à billes (4).

14. Cric de voiture à parallélogramme articulé selon l'une ou plusieurs quelconques des revendications précédentes, **caractérisé en ce que** l'assemblage supérieur du bras porteur se compose d'une traverse supérieure à peu près en forme de U (10), d'une tête porteuse à peu près en forme de U (11) et de deux tiges de verrouillage mobiles axialement et rotatives (14), dans lequel la tête porteuse (11) peut être déplacée dans la traverse supérieure (10).

15. Cric de voiture à parallélogramme articulé selon l'une ou plusieurs quelconques des revendications précédentes, **caractérisé en ce que** l'assemblage inférieur du bras porteur se compose d'un pied à peu près en forme de U (12), d'une traverse inférieure à peu près en forme de U (13) et de deux tiges de verrouillage (14) mobiles axialement et rotatives, dans lequel la traverse inférieure (13) peut être déplacée dans le pied (12).

16. Cric de voiture à parallélogramme articulé selon l'une ou plusieurs quelconques des revendications précédentes, **caractérisé en ce que** la traverse supérieure (10) et/ou le pied (12) présentent une surface médiane, des branches et sur une de leurs extrémités des oeillets (10d) et un perçage (10c) se situe sur les branches et une ouverture en forme de T (10a) se situe sur la surface médiane.

17. Cric de voiture à parallélogramme articulé selon l'une ou plusieurs quelconques des revendications précédentes, **caractérisé en ce que** la tête porteuse (11) et/ou la traverse inférieure (13) présentent des branches et sur une de leurs extrémités des oeillets avec des dents (11d), dans lequel des cavités de guidage (11a) plates avec des perçages (11b, 11c) se situent sur les branches.

18. Cric de voiture à parallélogramme articulé selon l'une ou plusieurs quelconques des revendications précédentes, **caractérisé en ce que** la tige de verrouillage (14) présente un bras de nervure (14a), dans lequel le bras de nervure (14a) s'engage dans l'ouverture en forme de T (10a, 12a).

19. Cric de voiture à parallélogramme articulé selon l'une ou plusieurs quelconques des revendications précédentes, **caractérisé en ce que** le tube de guidage (3) présente un dégagement (3c) dans la zone du côté de palier de traverse (6).

20. Cric de voiture à parallélogramme articulé selon l'une ou plusieurs quelconques des revendications précédentes, **caractérisé en ce que** la traverse supérieure (10) et/ou la traverse inférieure (13) présente un rétrécissement (10e).

21. Cric de voiture à parallélogramme articulé selon l'une ou plusieurs quelconques des revendications précédentes, **caractérisé en ce que** les branches du pied (12) sont pliées vers l'intérieur à peu près à angle droit (12d).

22. Cric de voiture à parallélogramme articulé selon l'une ou plusieurs quelconques des revendications précédentes, **caractérisé en ce que** l'ouverture en forme de T (10a, 12a) présente un collet (10b, 12b).

23. Cric de voiture à parallélogramme articulé selon l'une ou plusieurs quelconques des revendications précédentes, **caractérisé en ce que** la broche (1) présente un écrasement (1a) au niveau de l'extrémité sur le côté fileté de sorte qu'une sortie du receveur de broche par rotation est largement exclue.

24. Cric de voiture à parallélogramme articulé selon l'une ou plusieurs quelconques des revendications précédentes, **caractérisé en ce que** la broche (1) est logée de manière à modifier la longueur avec l'entraîneur de broche (2).
